# EUROPÄISCHE PATENTSCHRIFT

(11) **EP 3 685 098 B1**
(45) Veröffentlichungstag und Bekanntmachung des Hinweises auf die Patenterteilung: **07.07.2021**
(21) Anmeldenummer: 18773923.0
(22) Anmeldetag: 12.09.2018
(51) Int. Cl.: F21V 7/00, F21V 7/06, F21V 29/51, F21V 29/71

(54) **LEUCHTMODUL ZUR ABSTRAHLUNG VON PARALLEL GERICHTETEM LICHT**
ILLUMINATION MODULE FOR EMITTING LIGHT DIRECTED IN PARALLEL
MODULE D'ÉCLAIRAGE POUR L'ÉMISSION D'UNE LUMIÈRE DIRIGÉE EN PARALLÈLE

(30) Priorität: 21.09.2017 AT 508002017
(43) Veröffentlichungstag der Anmeldung: 29.07.2020
(73) Patentinhaber: LITEstudio OG, 1080 Wien (AT)
(72) Erfinder: TSCHAGER, Michael, 3001 Mauerbach (AT); WELZ, Thomas, 3400 Klosterneuburg (AT)
(74) Vertreter: Patentanwaltskanzlei Matschnig & Forsthuber OG
(86) Internationale Anmeldenummer: PCT/AT2018/060208
(87) Internationale Veröffentlichungsnummer: WO 2019/056032

(56) Entgegenhaltungen:
- WO-A1-2012/141036
- WO-A1-2013/123570
- DE-A1-102007 028 301
- JP-A- 2016 024 971
- KR-A- 20130 070 284

## Beschreibung

Die Erfindung betrifft ein Leuchtmodul zur Abstrahlung von (vorzugsweise ausschließlich) parallel gerichtetem Licht in eine Hauptabstrahlrichtung, aufweisend einen Reflektor mit einem an seiner Vorderseite liegenden Brennpunkt, zumindest eine im Wesentlichen im Brennpunkt des Reflektors angeordnete LED-Lichtquelle zur Einstrahlung von Licht in den Reflektor, und einen an der Rückseite des Reflektors angeordneten Kühlkörper.

Ferner betrifft die Erfindung eine Beleuchtungsvorrichtung, insbesondere einen Filmscheinwerfer, zur Abstrahlung von parallel gerichtetem Licht, aufweisend eine Anzahl an erfindungsgemäßen Leuchtmodulen.

Aus dem Stand der Technik sind unterschiedliche Leuchtmodule zur Abstrahlung von parallel gerichteten Licht bekannt geworden. Herkömmliche Bühnenscheinwerfer zur Abstrahlung von parallel gerichteten Licht weisen z.B. Gasentladungslampen auf, die im Bereich eines Brennpunktes eines Reflektors angeordnet sind. Durch die räumliche Ausdehnung der Gasentladungslampen ist es allerdings nicht möglich, eine solche Lichtquelle ausschließlich im Brennpunkt des Reflektors anzuordnen. Herkömmliche Scheinwerfer dieser Art weisen eine nicht zu vernachlässigende Divergenz sowie beträchtliche räumliche Abmessungen auf, die der Herstellung einer kompakten flächigen Leuchte im Wege stehen.

Alternativ dazu wurden bereits Leuchtmodule mit LED-Lichtquellen vorgesehen. Die LED-Lichtquelle weist im Vergleich zu einer Gasentladungslampe geringe räumliche Abmessungen auf. Die Lichtaustrittsfläche einer LED-Lichtquelle ist vergleichsweise klein und lässt sich gut innerhalb eines Reflektors anordnen. Die Abstrahlung durch eine LED-Lichtquelle erfolgt im Allgemeinen inhomogen, d.h. die Abstrahlung erfolgt in Form einer typischerweise nichtlinearen divergierenden Lichtverteilung und die Lichtstärke variiert in Abhängigkeit von dem Abstrahlwinkel.

Die aus dem Stand der Technik bekannten Leuchtmodule weisen einen hohen Platzbedarf auf und/oder sind nicht geeignet, eine möglichst exakte parallele Lichtabstrahlung zu realisieren. DE 10 2007 028 301 offenbart ein Leuchtmodul gemäß dem Oberbegriff des Anspruchs 1.

Es ist daher eine Aufgabe der Erfindung, die genannten Nachteile des Standes der Technik zu überwinden. Diese Aufgabe wird durch ein Leuchtmodul der eingangs genannten Art gelöst, bei der erfindungsgemäß die LED-Lichtquelle entgegen der Hauptabstrahlrichtung orientiert ist, wobei der Reflektor dazu eingerichtet ist, das von der zumindest einen LED-Lichtquelle in den Reflektor eingestrahlte Licht parallel zu richten und in Richtung der Hauptabstrahlrichtung abzustrahlen, wobei die zumindest eine LED-Lichtquelle mittels zumindest einem von dem Kühlkörper hin zu der LED-Lichtquelle erstreckenden Verbindungssteg gehalten ist, wobei der zumindest eine Verbindungssteg zur Wärmeleitung von der zumindest einen LED-Lichtquelle hin zu dem Kühlkörper eingerichtet ist, und der zumindest eine Verbindungssteg, der vorzugsweise zumindest teilweise aus Metall besteht, die zumindest eine LED-Lichtquelle sowie den Kühlkörper thermisch kontaktiert, wobei der zumindest eine Verbindungssteg zudem Mittel zum elektrischen Kontaktieren der zumindest einen LED-Lichtquelle aufweist.

Durch die erfindungsgemäße Ausrichtung der LED-Lichtquelle entgegen der Hauptabstrahlrichtung ist es möglich, die Abstrahlcharakteristik einer LED-Lichtquelle durch den Reflektor dahingehend auszugleichen, dass das durch das Leuchtmodul abgestrahlte Licht ausschließlich als parallel gerichtetes Licht abstrahlbar ist. Der Ausdruck "im Wesentlichen im Brennpunkt angeordnet" berücksichtigt dabei, dass die zumindest eine LED-Lichtquelle - aufgrund der räumlichen Ausdehnung ihrer Lichtaustrittsfläche - nie vollständig ausschließlich im Brennpunkt liegen kann. Allerdings wird zur Abstrahlung von parallel gerichtetem Licht danach getrachtet, die LED-Lichtquelle möglichst genau in diesem Brennpunkt anzuordnen bzw. einen Schwerpunkt der Lichtaustrittsfläche in diesem Brennpunkt anzuordnen.

Durch das erfindungsgemäße Leuchtmodul ist eine kompakte Leuchtvorrichtung zur Abstrahlung von parallel gerichtetem Licht geschaffen, die sich durch Aneinanderreihung weiterer Leuchtmodule grundsätzlich beliebig großflächig dimensionieren lässt.

Sie kann insbesondere in folgenden technischen Gebieten bzw. Produkten bzw. für folgende Zwecke eingesetzt werden: Film und Fotografie, Nachbildung von Sonnenlicht ohne die Makel anderer Ansätze (Stufenscheinwerfer, Arri M-Serie, PAR Scheinwerfer, Brut-Scheinwerfer), Light Tubes (Fotografie von Automobilen und großflächigen glänzenden Oberflächen, Softes Licht mit weichen Schatten). Insbesondere ist das erfindungsgemäße Leuchtmodul für den Einsatz durch Beleuchter, Oberbeleuchter, Fotografen, Produktionsfirmen, Licht- und Kamera-Verleihe, Vertriebe von Lichtequipment sowie im Zusammenhang mit Veranstaltungstechnik besonders geeignet.

Durch das erfindungsgemäße Leuchtmodul lassen sich extrem enge Lichtbeams über große Distanzen realisieren. Auch sind Einzelpixel-Lösungen und RGB-Spezialeffekte bei Konzerten, in Theatern oder für Anwendungen im Bereich der Beleuchtung von Gebäuden denkbar. Ebenso lassen sich dadurch künstliche Sonnen (= Lichtflecken mit hohen Beleuchtungsstärken im Vergleich zur Umgebung in Gebäuden die Sonneneinstrahlung imitieren sollen), Flutlichtanlagen (Sport, Flughäfen, große Anlagen) oder engbündelnde Strahler (Fassadenbeleuchtung, Beleuchtung von Gebäuden und Brücken, Beleuchtung über große Distanzen) oder Suchscheinwerfer realisieren.

Um eine besonders gut wärmeleitende stabile Verbindung der LED-Lichtquelle mit dem Kühlköper zu ermöglichen kann vorgesehen sein, dass der zumindest eine Verbindungssteg als Metallrohr mit innerhalb des Metallrohres aufgenommener Kühlflüssigkeit ausgebildet ist.

Insbesondere kann vorgesehen sein, dass das Leuchtmodul zumindest zwei Verbindungsstege, bevorzugt genau drei Verbindungsstege, aufweist, die sich durch den Reflektor hindurch hin zur zumindest einen LED-Lichtquelle erstrecken, wobei der Winkel, den benachbarte Verbindungsstege innerhalb einer normal zur Hauptabstrahlrichtung gedachten Ebene zueinander einschließen, für alle Verbindungsstege gleich ist. Dadurch lässt sich eine besonders stabile Anordnung erzielen, mittels der die elektrische und thermische Kontaktierung der LED-Lichtquelle erleichtert werden kann. Sind zwei Verbindungsstege vorgesehen, so schließen diese einen Winkel von 180° zueinander ein; im Falle von drei Verbindungsstegen, sind diese in einem Winkel von 120° zueinander angeordnet, etc.

Vorteilhafterweise kann vorgesehen sein, dass das Mittel zum elektrischen Kontaktieren der zumindest einen LED-Lichtquelle durch den Verbindungsstegs selbst (der Verbindungssteg kann also elektrisch leitend ausgeführt sein) ausgebildet ist, indem zumindest eine metallische elektrische Leitung entlang des Verbindungssteges als Teil des Verbindungssteges ausgebildet ist.

Alternativ dazu kann vorgesehen sein, dass das Mittel zum elektrischen Kontaktieren der zumindest einen LED-Lichtquelle durch zumindest eine entlang dem Steg geführte separate elektrische Leitung ausgebildet ist.

Um ein besonders kompaktes und robustes Leuchtmodul zu schaffen, kann vorgesehen sein, dass der Kühlkörper, der Reflektor, der zumindest eine Verbindungssteg und die zumindest eine LED-Lichtquelle eine bauliche Einheit ausbilden.

Gemäß der Erfindung ist die Vorderseite des Reflektors von einem transparenten Schutzglas abgedeckt, wobei die zumindest eine LED-Lichtquelle zwischen Reflektor, Gehäuse und Schutzglas eingeschlossen ist. Gemäß der Erfindung ist vorgesehen, dass der Reflektor durch parallel zur Hauptabstrahlrichtung orientierte Seitenflächen (die als Teil des Reflektors und/oder als Teil eines Gehäuses ausgebildet sein können) begrenzt ist und das Schutzglas sich bis zu den Seitenflächen erstreckt, wobei die Seitenflächen zudem die geometrischen Abmessungen des Leuchtmoduls normal zur Hauptabstrahlrichtung festlegen. Durch Erstreckung des transparenten Schutzglases bis zum Rand des Reflektors und die Vermeidung von über den Rand hinausstehender Elemente wird ermöglicht, dass die Leuchtmodule nahezu nahtlos aneinandergereiht werden können, sodass ein homogener Lichtübergang zwischen unmittelbar nebeneinander angeordneten Leuchtmodulen möglich ist. Der Reflektor erstreckt sich dabei durchgängig bis hin zu sämtichen Seitenflächen, wodurch eine möglichst homogene gleichmäßige Abstrahlung sichergestellt ist.

Vorzugsweise kann vorgesehen sein, dass das Schutzglas sowie der Reflektor zueinander abgedichtet sind, und der zumindest eine Verbindungssteg sowie der Reflektor zueinander abgedichtet sind. Damit ist das Leuchtmodul selbst abgedichtet und somit gegenüber den Eintritt von Staub oder Wasser geschützt.

Um die LED-Lichtquelle zur Optimierung der Fokussierung manuell genau im Brennpunkt anzuordnen - oder zum Zwecke einer geringfügigen Defokussierung aus diesem herauszurücken, kann die zumindest eine LED-Lichtquelle mittels dem zumindest einen Verbindungssteg starr mit dem Kühlkörper verbunden sein, wobei der Reflektor entlang eines in Hauptabstrahlrichtung orientierten Abschnitts des zumindest einen Verbindungsstegs in Bezug auf die zumindest eine LED-Lichtquelle (bzw. umgekehrt) verschiebbar ist. Als besonders zweckmäßige Ausführungsform kann zu diesem Zweck vorgesehen sein, dass zur Verschiebung des Reflektors in Bezug auf die zumindest eine LED-Lichtquelle der Reflektor mittels einer Justierschraube an dem Kühlkörper angreift, mittels derer der Reflektor in Hauptabstrahlrichtung verschiebbar ist. Zum Verändern der Lichtcharakteristik kann die LED aus dem idealen Brennpunkt heraus bewegt werden. Dies kann für spezielle Anwendungen vorteilhaft sein, wenn je nach Zielentfernung mehr oder weniger Licht auf eine bestimmte Fläche gelenkt werden soll. In diesem Zusammenhang sind auch andere Arten der Fokussierung bzw. Defokussierung denkbar: 1.) Fokussierung zur Justage der Module untereinander, jedes Modul wird also einzeln verstellt. 2.) Fokussierung, wobei alle Module gekoppelt sein können. Diese Variante kann z.B. unter Zuhilfenahme eines Stellmotors umgesetzt werden.

Zur Begrenzung etwaiger Divergenz auf ein minimales Maß, kann vorgesehen sein, dass das Verhältnis von maximaler LED-Lichtaustrittsflächendiagonale zu maximaler Reflektordiagonale maximal 1:20, vorzugweise maximal 1:40, beträgt. Damit lässt sich eine besonders zuverlässige Bündelung der Lichtstrahlen erreichen. Im Falle von Kreisformen entspricht die maximale Diagonale dem Kreisdurchmesser.

Mittels dem erfindungsgemäßen Leuchtmodul lassen sich besonders leistungsstarke Parallelstrahler realisieren. Hierzu kann vorgesehen sein, dass die Reflektorfläche und Lichtstrom der LED dergestalt gewählt sind, dass im Nahbereich der Vorderseite des Reflektors in eine Normalebene zur Hauptabstrahlrichtung die Beleuchtungsstärke zwischen 50 000 und 150 000lx beträgt. Unter dem Ausdruck Nahbereich wird ein Abstand in der Größenordnung des ein bis fünffachen Durchmessers des Reflektors verstanden.

Zur Optimierung der durch die LED-Lichtquelle abgestrahlten Lichtverteilung kann vorgesehen sein, dass an der zumindest einen LED-Lichtquelle eine Primäroptik, insbesondere eine Linse und/oder ein Mischstab oder ein Reflektor, angebracht ist, mittels der die durch die zumindest eine LED-Lichtquelle abstrahlte Lichtverteilung verändert ist. Auf diese Weise wird eine weitere Möglichkeit zur Optimierung geschaffen, die z.B. flachere Reflektorbauformen oder die Reduktion von Inhomogenitäten innerhalb der durch das Leuchtmodul abgestrahlten Lichtverteilung zulässt.

Um im Falle der Verwendung mehrerer Leuchtmodule einen möglichst homogenen Übergang zwischen den Leuchtmodulen erzielen zu können, kann vorgesehen sein, dass die geometrische Form des Leuchtmoduls dergestalt gewählt ist, dass durch flächige Neben- und/oder Übereinanderreihung einzelner Leuchtmodule derselben geometrischen Form eine beliebig erweiterbare formschlüssige flächenfüllende Anordnung von Leuchtmodulen innerhalb einer Ebene erzielbar ist. Unter dem Ausdruck "Übereinanderreihung" wird eine Anordnung verstanden, in der die Leuchtmodule innerhalb einer zur Hauptabstrahlrichtung gebildeten Normalebene oberhalb oder unterhalb zueinander angeordnet sind.

Des Weiteren kann vorgesehen sein, dass eine Mehrzahl an LED-Lichtquellen vorgesehen ist, die zu einer gemeinsamen Remote-Phosphor-Lichtquelle ausgebildet sind, indem den LED-Lichtquellen ein gemeinsames Remote-Phosphor-Element nachgelagert ist, das zur Wandlung des von den LED-Lichtquellen abgestrahlten Lichts eingerichtet ist, wobei die LED-Lichtquellen zur Abstrahlung von Licht in das Remote-Phosphor-Element eingerichtet sind. Unter dem Ausdruck "Mehrzahl" wird eine Anzahl größer oder gleich drei verstanden. Vorzugsweise kann eine Vielzahl an LEDs in einer Matrix angeordnet sein. Dabei kann es sich beispielsweise um LEDs handeln, die blaues Licht abstrahlen, das durch das Remote-Phosphor-Element (der Ausdruck "Remote-Phosphor" wird als Synonym für einen Konverter im allgemeinen Sinn verwendet) beispielsweise in weißes Licht konvertiert werden kann. Durch diese Anordnung ist es möglich, eine besonders hohe Leistungsdichte der Lichtabstrahlung zu erzielen und dennoch eine zufriedenstellende Kühlung der Lichtquelle zu gewährleisten, da die Wärmequellen "LEDs" und "Konverter" zueinander beabstandet sind, sodass die Wärmeabgabe verbessert ist und Temperaturspitzen reduziert werden können.

Um beispielsweise das Abstrahlverhalten der Lichtquelle verändern zu können, kann vorgesehen sein, dass die LED-Lichtquellen auf einem ersten Träger angeordnet sind, wobei das Remote-Phosphor-Element auf einem zweiten Träger angeordnet ist, und wobei Haltemittel vorgesehen sind, die zur lösbaren Verbindung des ersten und zweiten Trägers eingerichtet sind. Dadurch können die LED-Lichtquellen mit unterschiedlichen Remote-Phosphor-Elementen verbunden werden, die beispielsweise zur Abstrahlung in unterschiedlichen Lichtverteilungen und Farbtemperaturen eingerichtet sind.

Zudem kann vorgesehen sein, dass die Primäroptik 9 mit dem zweiten Träger 14 fest verbunden ist. Dadurch lassen sich die Primäroptiken 9 auf einfache Weise inklusive der zugehörigen Remote-Phosphor-Elemente austauschen.

Des Weiteren betrifft die Erfindung eine Beleuchtungsvorrichtung, insbesondere Filmscheinwerfer, zur Abstrahlung von parallel gerichtetem Licht, aufweisend eine Anzahl an erfindungsgemäßen Leuchtmodulen, wobei benachbarte Leuchtmodule formschlüssig aneinander angrenzen.

Unter dem Ausdruck "eine Anzahl von" wird im Rahmen dieser Offenbarung - sofern nicht anders angegeben - eine Anzahl verstanden, die beispielsweise eins, zwei, drei, vier oder mehr, insbesondere sechs, acht, zehn, fünfzehn, zwanzig oder mehr betragen kann. Der Fachmann ist in der Lage, die Anzahl der Leuchtmodule entsprechend der erwünschten Lichtaustrittsfläche der Beleuchtungsvorrichtung zu wählen.

Zudem kann vorgesehen sein, dass die Leuchtmodule in Form einer Matrix angeordnet sind, wobei die Matrix zumindest n Zeilen und zumindest m Spalten aufweist, wobei n und m natürliche Zahlen sind und zumindest 1, 2, 3, 4, 5, oder zumindest 10 betragen.

Um eine gleichgerichtete Abstrahlung mittels sämtlicher Leuchtmodule zu erreichen, kann vorgesehen sein, dass sämtliche Leuchtmodule flächig innerhalb einer Ebene angeordnet sind, wobei die Hauptabstrahlrichtung der einzelnen Leuchtmodule übereinstimmt.

Bevor im Folgenden auf eine beispielhafte Ausführungsform der Erfindung näher eingegangen wird, folgen nun einige allgemeine Informationen im Zusammenhang mit der vorliegenden Erfindung.

Durch das erfindungsgemäße Leuchtmodul bzw. die Beleuchtungsvorrichtung ist eine für Filmanwendung sehr wichtige Eigenschaft, nämlich ein relativ großer und homogener Strahlquerschnitt bereits kurz nach dem Austritt aus dem Leuchtensystem verwirklicht.

Bei einem Verhältnis des Durchmessers der LED (LES [= Light Emitting Surface = Lichtaustrittsfläche]) zum Durchmesser des Moduls (Umkreis) von 1 zu 40 (reale Abmessungen vorzugsweise 3mm zu 120mm) lassen sich sehr engbündelnde Systeme bauen, die nahezu sonnenähnliche Lichteigenschaften aufweisen.

Bevorzugt werden weiße LEDs mit der Lichtfarbe warmweiß, neutralweiß oder kaltweiß eingesetzt, wobei genau eine LED pro Reflektor vorgesehen sein kann. Alternativ dazu kann ein Array aus kleinen Einzel-LEDs vorgesehen sein. Auch kann eine Variante mit einer Mehrchip-LED vorgesehen sein. Die LEDs können unterschiedliche Lichtfarben, z.B. warmweiß und kaltweiß und/oder rot, grün oder blau aufweisen. Indem die LEDs gezielt einzeln angesteuert werden können, lässt sich sowohl die Leuchtintensität als auch die Lichtfarbe gezielt variieren.

Einerseits ist die Modularität der Leuchtmodule von besonderem Vorteil. Andererseits ist es auch denkbar, die Leuchtmodule einzeln zu verwenden. So könnte z.B. ein einzelnes Hochleistungsmodul mit einer LED (LES=19mm) mit 500W und einem Reflektor mit einem Durchmesser von 500mm bis 700mm vorgesehen sein. Die Verbindungsstege können z.B. bei den kleinen Modulen handelsübliche "Heatpipes" aus flüssigkeitsgefüllten Metallrohren sein. Grundsätzlich ist auch jeder andere, thermisch gut leitbare Werkstoff denkbar. Bei leistungsstärkeren Modulen könnte auch eine Flüssigkeitskühlung angedacht werden.

Sofern die Stromversorgung direkt über die Verbindungsstege als Leiter realisiert ist, sind vorzugsweise zwei Verbindungsstege vorgesehen. Sollte auch noch eine Farbtemperaturveränderung vorgesehen sein, ist die Anspeisung über drei Verbindungsstege vorteilhaft (z.B.1x gemeinsame Kathode und 2x eine Anode).

Der Reflektor weist vorzugsweise eine parabelförmige Kontur auf und besteht beispielsweise aus Spritzguss, der mit einer reflektierenden Schicht bedampft wird, oder aus Metall (z.B. aus Alublech geformt).

Eine Primäroptik könnte z.B. als Primarlinse ausgebildet sein. Durch Veränderung der Lichtverteilung der LED (also wie viel Licht trifft wo und wie stark auf den Reflektor) wird auch die Lichtverteilung des Moduls beeinflusst. Damit kann man eine optimale Überlagerung der Einzelmodule erreichen.

Die Erfindung ist im Folgenden anhand beispielhafter und nicht einschränkender Ausführungsformen näher erläutert, die in den Figuren veranschaulicht sind. Darin zeigt
Figur 1a und b) jeweils eine schematische Darstellung der Abstrahlcharakteristik einer Reflektoranordnung gemäß dem Stand der Technik,
Figur 2 eine perspektivische Darstellung einer Ausführungsform eines erfindungsgemäßen Leuchtmoduls,
Figur 3 eine schematische Schnittdarstellung des Leuchtmoduls gemäß Figur 2,
Figur 4 eine Explosionsdarstellung des Leuchtmoduls gemäß Figuren 2 bis 3,
Figur 5 eine Schnittdarstellung einer weiteren Ausführungsform eines erfindungsgemäßen Leuchtmoduls,
Figuren 6a bis f schematische Schnittdarstellung weiterer Ausführungsformen eines erfindungsgemäßen Leuchtmoduls,
Figur 7a eine erfindungsgemäße Beleuchtungsvorrichtung umfassend eine Anzahl an erfindungsgemäßen Leuchtmodulen,
Figur 7b ein durch eine Beleuchtungsvorrichtung gemäß Fig. 7a erzeugtes Schattenbild,
Figur 8 eine schematische Abbildung des optischen Eindrucks, den ein Betrachter von einer in Betrieb befindlichen Beleuchtungsvorrichtung in Abhängigkeit seiner Position erhält, und
Figur 9a eine Beleuchtungsvorrichtung gemäß dem Stand der Technik,
Figur 9b ein durch die Beleuchtungsvorrichtung gemäß Figur 9a erzeugtes Schattenbild,
Fig. 10a und Fig. 10b eine weitere Ausführungsform eines Ausschnitts eines erfindungsgemäßen Leuchtmoduls, bei der die Lichtquelle als Remote-Phosphor-Lichtquelle ausgebildet ist, und
Fig. 11a und Fig. 11b Schnittdarstellungen des Leuchtmoduls gemäß den Figuren 10a und 10b.

In den folgenden Figuren bezeichnen - sofern nicht anders angegeben - gleiche Bezugszeichen gleiche Merkmale.

Figur 1a und b) zeigen jeweils eine schematische Darstellung der Abstrahlcharakteristik einer Reflektoranordnung gemäß dem Stand der Technik, bei der eine Lichtquelle, beispielsweise in Form einer LED, im Zentrum des Reflektors angeordnet ist und Licht in eine Hauptabstrahlrichtung abstrahlt. Darin ist erkennbar, dass ein Anteil des Lichts der Lichtquelle einerseits durch den Reflektor reflektiert und damit ausgerichtet wird, andererseits aber auch ein verbleibender Anteil den Reflektor unreflektiert unter einem Austrittswinkel von bis zu 40° verlässt. Solche Anordnungen sind daher für die Abbildung von ausschließlich parallel gerichtetem Licht kaum geeignet.

Figur 2 zeigt eine perspektivische Darstellung einer Ausführungsform eines erfindungsgemäßen Leuchtmoduls 1. Das Leuchtmodul 1 ist zur Abstrahlung von parallel gerichtetem Licht in eine Hauptabstrahlrichtung x eingerichtet, und weist hierzu einen Reflektor 2 mit einem an seiner Vorderseite liegenden Brennpunkt F, zumindest eine im Brennpunkt F des Reflektors angeordnete LED-Lichtquelle 3 zur Einstrahlung von Licht in den Reflektor 2, und einen an der Rückseite des Reflektors 2 angeordneten Kühlkörper 4 auf.

Die LED-Lichtquelle 3 ist entgegen der Hauptabstrahlrichtung x (die wiederum parallel zur optischen Achse des Reflektors orientiert ist) orientiert, wobei der Reflektor 2 dazu eingerichtet ist, das von der zumindest einen LED-Lichtquelle 3 in den Reflektor 2 eingestrahlte Licht parallel zu richten und in Richtung der Hauptabstrahlrichtung x abzustrahlen. Die zumindest eine LED-Lichtquelle 3 ist mittels zumindest einem von dem Kühlkörper 4 hin zu der LED-Lichtquelle 3 erstreckenden Verbindungssteg 5 gehalten - in der vorliegenden Ausführungsform sind drei Verbindungsstege 5 vorgesehen. Der zumindest eine Verbindungssteg 5 ist zur Wärmeleitung von der zumindest einen LED-Lichtquelle 3 hin zu dem Kühlkörper 4 eingerichtet und besteht vorzugsweise zumindest teilweise aus Metall. Jeder Verbindungssteg 5 ist thermisch mit der zumindest einen LED-Lichtquelle sowie dem Kühlkörper verbunden, wobei der Verbindungssteg 5 zudem Mittel zum elektrischen Kontaktieren der zumindest einen LED-Lichtquelle 3 aufweist. Dabei kann es sich um separate elektrische Leitungen, beispielsweise um entlang des Steges 5 geführte isolierte elektrische Litzen, oder aber um in den Steg 5 integrierte Leitungen (der Steg 5 kann hierzu selbst elektrisch leitend ausgeführt sein), handeln.

Figur 3 zeigt eine schematische Schnittdarstellung des Leuchtmoduls 1 gemäß Figur 2. Darin ist erkennbar, dass die Vorderseite des Reflektors 2 von einem transparenten Schutzglas 6 abgedeckt ist, wobei die zumindest eine LED-Lichtquelle 3 zwischen Reflektor 2, Gehäuse 8 und dem Schutzglas 6 eingeschlossen ist. Die zumindest eine LED-Lichtquelle 3 ist mittels dem zumindest einen Verbindungssteg 5 starr mit dem Kühlkörper 4 verbunden, wobei der Reflektor 2 entlang eines in Hauptabstrahlrichtung x orientierten Abschnitts der Verbindungsstege 5 in Bezug auf die zumindest eine LED-Lichtquelle 3 verschiebbar ist. Zur Verschiebung des Reflektors 2 in Bezug auf die zumindest eine LED-Lichtquelle 3 greift der Reflektor 2 mittels einer Justierschraube 7 an dem Kühlkörper 4 an, wobei der Reflektor 2 durch Drehung der Justierschraube 7 in Hauptabstrahlrichtung x in Bezug auf die Leuchtdiode 3 verschiebbar ist.

Figur 4 zeigt eine Explosionsdarstellung des Leuchtmoduls 1 gemäß Figuren 2 bis 3. Darin ist erkennbar, dass das Schutzglas 6 an einem Gehäuse 8 angreift, dass die Seitenwände 2a des Reflektors 2 bündig umschließt und bis zu dem Schutzglas 6 verlängert.

Figur 5 zeigt eine Schnittdarstellung einer weiteren Ausführungsform eines erfindungsgemäßen Leuchtmoduls 1. Darin ist an der zumindest einen LED-Lichtquelle 3 eine Primäroptik 9, im vorliegenden Fall in Form einer Primärlinse, angebracht, mittels der die durch die zumindest eine LED-Lichtquelle abstrahlte Lichtverteilung verändert ist.

Figuren 6a bis f zeigen schematische Schnittdarstellung weiterer Ausführungsformen eines erfindungsgemäßen Leuchtmoduls 1, wobei die Variante gemäß Fig. 6a keine Primäroptik aufweist, bei der Variante gemäß Fig. 6b die Primäroptik 9 als Linse, in Fig. 6c als Reflektor, in Fig. 6d als Mischstab (zur Mischung von unterschiedlichen Lichtfarben, die beispielsweise durch unterschiedliche Lichtaustrittsflächen einer entsprechenden Lichtquelle oder entsprechender Lichtquellen in den Mischstab eingestrahlt werden), in Fig. 6e als Kombination aus Mischstab und Primärlinse und in Figur 6f als Mischstab mit integrierter Austrittsoptik an der Lichtaustrittsfläche des Lichtstabes ausgebildet ist.

Figur 7a zeigt eine erfindungsgemäße Beleuchtungsvorrichtung 10 umfassend eine Anzahl an erfindungsgemäßen Leuchtmodulen 1, die formschlüssig nebeneinander und übereinander gereiht innerhalb einer Ebene angeordnet sind. Figur 7b zeigt ein durch eine Beleuchtungsvorrichtung 10 gemäß Fig. 7a erzeugtes Schattenbild. Darin ist erkennbar, dass der Schatten des darin dargestellten Fensters aufgrund der parallelen Lichtabstrahlung scharf umrissen ist und einer Normalprojektion des Fensters auf die Schattenebene entspricht.

Figur 9a und 9b zeigen im Vergleich dazu eine Beleuchtungsvorrichtung gemäß dem Stand der Technik, sowie ein damit erzeugtes Schattenbild. Darin ist eine unscharfe Abbildung des Schattens und die Aufweitung der Schattenelemente deutlich erkennbar.

Figur 8 zeigt eine schematische Abbildung des optischen Eindrucks, den ein Betrachter von einer in Betrieb befindlichen Beleuchtungsvorrichtung 10 in Abhängigkeit seiner Position erhält. Die Abstrahlung des durch die Beleuchtungsvorrichtung 10 abgestrahlten Lichts ist in einem hohem Maß parallel gerichtet, sodass für einen Betrachter nur jene Bereiche als lichtemittierend wahrgenommen werden, die direkt in Hauptabstrahlrichtung x vor dem Auge liegen.

Figuren 10a bis 11b zeigen eine weitere Ausführungsform eines Ausschnitts eines erfindungsgemäßen Leuchtmoduls 1. Zur besseren Übersicht wurden Bezugszeichen lediglich in den Figuren 10a und 11a eingefügt. Das Leuchtmodul 1 umfasst darin eine Mehrzahl an LED-Lichtquellen 3, die zu einer gemeinsamen Remote-Phosphor-Lichtquelle 12 ausgebildet sind, indem den LED-Lichtquellen 3 ein gemeinsames Remote-Phosphor-Element 11 (siehe Fig. 11a) nachgelagert ist, das zur Wandlung des von den LED-Lichtquellen 3 abgestrahlten Lichts eingerichtet ist, wobei die LED-Lichtquellen 3 zur Abstrahlung von Licht in das Remote-Phosphor-Element 11 eingerichtet sind. Die LED-Lichtquellen 3 und das nachgelagerte Remote-Phosphor-Element 11 sind dabei räumlich voneinander getrennt bzw. zueinander beabstandet.

Die LED-Lichtquellen 3 sind auf einem ersten Träger 13 angeordnet. Das Remote-Phosphor-Element 11 ist auf einem zweiten Träger 14 angeordnet, wobei Haltemittel 15 vorgesehen sind, die zur lösbaren Verbindung des ersten 13 und zweiten Trägers 14 eingerichtet sind. Wie in Figuren 11a und 11b deutlich zu erkennen ist, weist der zweite Träger 14 an seinem Umfang eine Nut auf, in die Haltemittel 15, die im vorliegenden Beispiel als Klemmen ausgebildet sind, im befestigten Zustand eingreifen können. Der befestigte Zustand ist in den Figuren 10b und 11b erkennbar. Dabei ist die Primäroptik 9 mit dem zweiten Träger 14 fest verbunden. Der zweite Träger 14 kann als separat hergestellter Körper oder auch als mit der Linse 9 in einem Guss hergestelltes Element ausgebildet sein.

Durch die Verwendung einer solchen Remote-Phosphor-Lichtquelle 12 ergeben sich die folgenden Vorteile:
- Homogen beaufschlagte Lichtaustrittsfläche,
- Ausfall einer Einzel-LED wird wahrscheinlich nicht wahrgenommen,
- "Fliegengitterabbildung" bei bestimmten Fokusstellungen wird verhindert (Anmerkung: bei bestimmten Fokusstellungen bilden sich die Einzelchips von Multichip-LEDs (oder LEDArrays) in der Zielebene ab - die Abbildung ähnelt dabei einem Hell-Dunkel-Raster, vor allem wenn sehr viele Einzel-Chips zu einer flächigen Anordnung verschalten werden,
- die Konversationsschicht ist vom LED-Chip und damit von der Hauptwärmequelle getrennt,
- Abmessungen und Form der betreffenden Komponenten können beinahe frei gewählt werden,
- leichte spektrale Anpassung des Lichtes auch bei geringeren Stückzahlen (wodurch die Entwicklung einer serienfähigen COB-LED nicht erforderlich ist).

Das Remote-Phosphor-Element 11 ist zu den LED-Lichtquellen 3 beabstandet, wobei die LED-Lichtquellen 3 seitlich durch Seitenwände 16 eingeschlossen sind, die sich im zusammengebauten Zustand der Remote-Lichtquelle bis hin zu dem Remote-Phosphor-Element 11 erstrecken. Diese Seitenwände 16 sind hochreflektierend, sodass das von den Lichtquellen 3 abstrahlte Licht möglichst verlustfrei auf das Remote-Phosphor-Element 11 auftrifft.

Zudem kann vorgesehen sein, dass die Primäroptik 9, die typischerweise als Linse ausgebildet ist, eine Freiform-Linsenkontur aufweist, die dergestalt an die geometrische Form des Leuchtmoduls 1 angepasst ist, dass die Lichtabstrahlung des Leuchtmoduls 1 möglichst homogen erfolgt und der abgestrahlte Lichtkegel weitgehend mit der geometrischen Form des Leuchtmoduls 1 - gemessen als Normalprojektion auf die Lichtabstrahlrichtung - zusammenfällt, wobei die geometrische Form durch die Seitenwände 2a begrenzt ist und sich die Abstrahlung möglichst homogen bis hin zu den Seitenwänden 2a erstreckt und nach diesen endet, sodass bei Überlagerung benachbarter Lichtmodule an nahtloser homogener Übergang der einzelnen den Lichtmodulen zugeordneten Lichtverteilungen erfolgen kann. D.h. die Linse ist vorzugsweise dergestalt ausgebildet, dass Ihre äußere Form der Reflektorbeschneidung folgt: Ein quadratischer Reflektor bedingt eine Linse, bei der sich Konturelemente viermal wiederholen, bei einem hexagonalen Reflektor wiederholen sich die Konturelemente sechsmal etc.

In Anbetracht dieser Lehre ist der Fachmann in der Lage, ohne erfinderisches Zutun zu anderen, nicht gezeigten Ausführungsformen der Erfindung zu gelangen. Die Erfindung ist daher nicht auf die gezeigte Ausführungsform beschränkt. Auch können einzelne Aspekte der Erfindung bzw. der Ausführungsform aufgegriffen und miteinander kombiniert werden. Wesentlich sind die der Erfindung zugrunde liegenden Gedanken, die durch einen Fachmann in Kenntnis dieser Beschreibung in mannigfaltiger Weise ausgeführt werden können und trotzdem als solche aufrechterhalten bleiben. Etwaige Bezugszeichen in den Ansprüchen sind beispielhaft und dienen nur der einfacheren Lesbarkeit der Ansprüche, ohne diese einzuschränken.

## Patentansprüche

1. Leuchtmodul (1) zur Abstrahlung von parallel gerichtetem Licht in eine Hauptabstrahlrichtung (x), aufweisend
- einen Reflektor (2) mit einem an seiner Vorderseite liegenden Brennpunkt (F),
- zumindest eine im Wesentlichen im Brennpunkt (F) des Reflektors (2) angeordnete LED-Lichtquelle (3) zur Einstrahlung von Licht in den Reflektor (2),
- und einen an der Rückseite des Reflektors (2) angeordneten Kühlkörper (4),
wobei die LED-Lichtquelle (3) entgegen der Hauptabstrahlrichtung (x) orientiert ist, wobei der Reflektor (2) dazu eingerichtet ist, das von der zumindest einen LED-Lichtquelle (3) in den Reflektor (2) eingestrahlte Licht parallel zu richten und in Richtung der Hauptabstrahlrichtung (x) abzustrahlen, wobei die zumindest eine LED-Lichtquelle (3) mittels zumindest einem von dem Kühlkörper (4) hin zu der LED-Lichtquelle (3) erstreckenden Verbindungssteg (5) gehalten ist, wobei der zumindest eine Verbindungssteg (5) zur Wärmeleitung von der zumindest einen LED-Lichtquelle (3) hin zu dem Kühlkörper (4) eingerichtet ist, und der zumindest eine Verbindungssteg (5), der vorzugsweise zumindest teilweise aus Metall besteht, die zumindest eine LED-Lichtquelle (3) sowie den Kühlkörper (4) thermisch kontaktiert, wobei der zumindest eine Verbindungssteg (5) zudem Mittel zum elektrischen Kontaktieren der zumindest einen LED-Lichtquelle (3) aufweist, wobei die Vorderseite des Reflektors (2) von einem transparenten Schutzglas (6) und einem Gehäuse (8) umschlossen ist, wobei die zumindest eine LED-Lichtquelle (3) zwischen Reflektor (2), Gehäuse (8) und Schutzglas (6) eingeschlossen ist, **dadurch gekennzeichnet, dass** der Reflektor (2) durch parallel zur Hauptabstrahlrichtung (x) orientierte Seitenflächen (2a) begrenzt ist und das Schutzglas (6) sich bis zu den Seitenflächen (2a) erstreckt, wobei die Seitenflächen (2a) zudem die geometrischen Abmessungen des Leuchtmoduls normal zur Hauptabstrahlrichtung (x) festlegen, wobei die geometrische Form des Leuchtmoduls (1) dergestalt gewählt ist, dass durch flächige Neben- und/oder Übereinanderreihung einzelner Leuchtmodule (1) derselben geometrischen Form eine beliebig erweiterbare formschlüssige flächenfüllende Anordnung von Leuchtmodulen (1) innerhalb einer Ebene erzielbar ist.

2. Leuchtmodul (1) nach Anspruch 1, wobei der zumindest eine Verbindungssteg (5) als Metallrohr mit innerhalb des Metallrohres aufgenommener Kühlflüssigkeit ausgebildet ist.

3. Leuchtmodul (1) nach Anspruch 1 oder 2, wobei das Leuchtmodul (1) zumindest zwei Verbindungsstege, bevorzugt genau drei Verbindungsstege, aufweist, die sich durch den Reflektor (2) hindurch hin zur zumindest einen LED-Lichtquelle (3) erstrecken, wobei der Winkel, den benachbarte Verbindungsstege innerhalb einer normal zur Hauptabstrahlrichtung (x) gedachten Ebene zueinander einschließen, für alle Verbindungsstege (5) gleich ist.

4. Leuchtmodul (1) nach einem der vorhergehenden Ansprüche, wobei das Mittel zum elektrischen Kontaktieren der zumindest einen LED-Lichtquelle (3) durch den Verbindungssteg (5) selbst ausgebildet ist, indem zumindest eine metallische elektrische Leitung entlang des Verbindungssteges (5) als Teil des Verbindungssteges (5) ausgebildet ist, oder wobei das Mittel zum elektrischen Kontaktieren der zumindest einen LED-Lichtquelle (3) durch zumindest eine entlang dem Verbindungssteg (5) geführte separate elektrische Leitung ausgebildet ist.

5. Leuchtmodul (1) nach einem der vorhergehenden Ansprüche, wobei der Kühlkörper, der Reflektor (2), der zumindest eine Verbindungssteg (5) und die zumindest eine LED-Lichtquelle (3) eine bauliche Einheit ausbilden.

6. Leuchtmodul (1) nach einem der vorhergehenden Ansprüche, wobei das Schutzglas (6) sowie der Reflektor (2) zueinander abgedichtet sind, und der zumindest eine Verbindungssteg (5) sowie der Reflektor (2) zueinander abgedichtet sind.

7. Leuchtmodul (1) nach einem der vorhergehenden Ansprüche, wobei die zumindest eine LED-Lichtquelle (3) mittels dem zumindest einen Verbindungssteg (5) starr mit dem Kühlkörper (4) verbunden ist, wobei der Reflektor (2) entlang eines in Hauptabstrahlrichtung (x) orientierten Abschnitts des Verbindungsstegs (5) in Bezug auf die zumindest eine LED-Lichtquelle (3) verschiebbar ist, wobei insbesondere vorgesehen ist, dass zur Verschiebung des Reflektors (2) in Bezug auf die zumindest eine LED-Lichtquelle (3) der Reflektor (2) mittels einer Justierschraube (7) an dem Kühlkörper (4) angreift, mittels derer der Reflektor (2) in Hauptabstrahlrichtung (x) verschiebbar ist.

8. Leuchtmodul (1) nach einem der vorhergehenden Ansprüche, wobei das Verhältnis von maximaler LED-Lichtaustrittsflächendiagonale zu maximaler Reflektordiagonale maximal 1:20, vorzugweise maximal 1:40, beträgt.

9. Leuchtmodul (1) nach einem der vorhergehenden Ansprüche, wobei die Reflektorfläche und Lichtstrom der LED dergestalt gewählt sind, dass im Nahbereich der Vorderseite des Reflektors (2) in eine Normalebene zur Hauptabstrahlrichtung (x) die Beleuchtungsstärke zwischen 50 000 und 150 000 lx beträgt.

10. Leuchtmodul (1) nach einem der vorhergehenden Ansprüche, wobei an der zumindest einen LED-Lichtquelle (3) eine Primäroptik (9), insbesondere eine Linse und/oder ein Mischstab oder ein Reflektor (2), angebracht ist, mittels der die durch die zumindest eine LED-Lichtquelle (3) abstrahlte Lichtverteilung verändert ist.

11. Leuchtmodul (1) nach einem der vorhergehenden Ansprüche, wobei eine Mehrzahl an LED-Lichtquellen (3) vorgesehen ist, die zu einer gemeinsamen Remote-Phosphor-Lichtquelle (12) ausgebildet sind, indem den LED-Lichtquellen (3) ein gemeinsames Remote-Phosphor-Element (11) nachgelagert ist, das zur Wandlung des von den LED-Lichtquellen (3) abgestrahlten Lichts eingerichtet ist, wobei die LED-Lichtquellen (3) zur Abstrahlung von Licht in das Remote-Phosphor-Element (11) eingerichtet sind, wobei insbesondere vorgesehen ist, dass die LED-Lichtquellen (3) auf einem ersten Träger (13) angeordnet sind, und wobei das Remote-Phosphor-Element (11) auf einem zweiten Träger (14) angeordnet ist, und wobei Haltemittel (15) vorgesehen sind, die zur lösbaren Verbindung des ersten (13) und zweiten Trägers (14) eingerichtet sind.

12. Leuchtmodul (1) nach Anspruch 11, wobei die Primäroptik (9) mit dem zweiten Träger (14) fest verbunden ist.

13. Beleuchtungsvorrichtung (10), insbesondere Filmscheinwerfer, zur Abstrahlung von parallel gerichtetem Licht, aufweisend eine Anzahl an Leuchtmodulen (1) gemäß einem der vorhergehenden Ansprüche, wobei benachbarte Leuchtmodule (1) formschlüssig aneinander angrenzen.

14. Beleuchtungsvorrichtung (10) nach Anspruch 13, wobei die Leuchtmodule (1) in Form einer Matrix angeordnet sind, wobei die Matrix zumindest n Zeilen und zumindest m Spalten aufweist, wobei n und m natürliche Zahlen sind und zumindest 1, 2, 3, 4, 5, oder zumindest 10 betragen.

15. Beleuchtungsvorrichtung (10) nach Anspruch 13 oder 14, wobei sämtliche Leuchtmodule (1) flächig innerhalb einer Ebene angeordnet sind, wobei die Hauptabstrahlrichtung (x) der einzelnen Leuchtmodule (1) übereinstimmt.

## Claims

1. An illumination module (1) for emitting light directed in parallel in a main emission direction (x), the illumination module comprising
- a reflector (2) with a focus (F) lying on the front side thereof,
- at least one LED light source (3) arranged substantially at the focus (F) of the reflector (2) for radiating light into the reflector (2),
- and a heat sink (4) arranged on the rear side of the reflector (2),
wherein the LED light source (3) is oriented counter to the main emission direction (x), wherein the reflector (2) is configured to direct the light radiated into the reflector (2) by the at least one LED light source (3) in parallel and emit said light in the direction of the main emission direction (x), wherein the at least one LED light source (3) is held by means of at least one connecting web (5) extending from the heat sink (4) to the LED light source (3), the at least one connecting web (5) being designed to conduct heat from the at least one LED light source (3) into the heat sink (4), and the at least one connecting web (5), which preferably consists at least partially of metal, thermally contacts the at least one LED light source (3) and the heat sink (4), wherein the at least one connecting web (5) additionally comprises means for electrically contacting the at least one LED light source (3), wherein the front side of the reflector (2) is covered by a transparent protective glass (6) and a housing (8), wherein the at least one LED light source (3) is enclosed between the reflector (2), the housing (8) and protective glass (6), **characterized in that** the reflector (2) is delimited by side faces (2a) oriented parallel to the main emission direction (x) and the protective glass (6) extends as far as the side faces (2a), wherein the side faces (2a) additionally define the geometric dimensions of the illumination module normal to the main emission direction (x), wherein the geometric shape of the illumination module (1) is selected in such a way that an arbitrarily extendable form-fitting, area-filling arrangement of illumination modules (1) within a plane is attainable due to a planar arrangement side-by-side and/or above one another of individual illumination modules (1) having the same geometric shape.

2. The illumination module (1) according to claim 1, wherein the at least one connecting web (5) is formed as a metal pipe with cooling liquid received inside the metal pipe.

3. The illumination module (1) according to claim 1 or 2, wherein the illumination module (1) has at least two connecting webs, preferably exactly three connecting webs, which extend through the reflector (2) towards the at least one LED light source (3), wherein the angle which adjacent connecting webs enclose with one another within a virtual plane normal to the main emission direction (x) is the same for all connecting webs (5).

4. The illumination module (1) according to any one of the preceding claims, wherein the means for electrically contacting the at least one LED light source (3) is formed by the connecting web (5) itself by forming at least one metal electrical line along the connecting web (5) as part of the connecting web (5), or wherein the means for electrically contacting the at least one LED light source (3) is formed by at least one separate electrical line guided along the connecting web (5).

5. The illumination module (1) according to any one of the preceding claims, wherein the heat sink, the reflector (2), the at least one connecting web (5) and the at least one LED light source (3) form a structural unit.

6. The illumination module (1) according to any one of the preceding claims, wherein the protective glass (6) and the reflector (2) are sealed with respect to one another, and the at least one connecting web (5) and the reflector are sealed with respect to one another.

7. The illumination module (1) according to any one of the preceding claims, wherein the at least one LED light source (3) is rigidly connected to the heat sink (4) by means of the at least one connecting web (5), wherein the reflector (2) is displaceable in relation to the at least one LED light source (3) along a portion of the connecting web (5), which portion is oriented in the main emission direction (x), wherein preferably for displacement of the reflector (2) in relation to the at least one LED light source (3), the reflector (2) acts on the heat sink (4) by means of an adjustment screw (7), by means of which the reflector (2) is displaceable in the main emission direction (x).

8. The illumination module (1) according to any one of the preceding claims, wherein the ratio of maximum LED light emitting surface diagonal to maximum reflector diagonal is at most 1:20, preferably at most 1:40.

9. The illumination module (1) according to any one of the preceding claims, wherein the reflector surface and luminous flux of the LED are selected in such a way that the illumination in the vicinity of the front side of the reflector (2) in a plane normal to the main emission direction (x) is between 50,000 and 150,000 lx.

10. The illumination module (1) according to any one of the preceding claims, wherein a primary optics (9), in particular a lens and/or a mixing rod or a reflector (2), is attached to the at least one LED light source (3), by means of which primary optics the light distribution emitted by the at least one LED light source (3) is changed.

11. The illumination module (1) according to any one of the preceding claims, wherein a plurality of LED light sources (3) is provided which are configured to form a common remote-phosphor light source (12) by arrangement of a common remote-phosphor element (11) downstream of the LED light sources (3), which remote-phosphor element is designed for conversion of the light emitted by the LED light sources (3), wherein the LED light sources (3) are designed to emit light into the remote-phosphor element (11), wherein preferably the LED light sources (3) are arranged on a first carrier (13), and wherein the remote-phosphor element (11) is arranged on a second carrier (14), and wherein holding means (15) are provided, which are designed for releasable connection of the first carrier (13) and second carrier (14).

12. The illumination module (1) according to claim 11, wherein the primary optics (9) is fixedly connected to the second carrier (14).

13. A lighting device (10), in particular a filming spotlight, for emitting light directed in parallel, the lighting device comprising a number of illumination modules (1) according to any one of the preceding claims, wherein adjacent illumination modules (1) border one another form-fittingly.

14. The lighting device (10) according to claim 13, wherein the illumination modules (1) are arranged in the form of a matrix, wherein the matrix has at least n rows and at least m columns, wherein n and m are natural numbers and are at least 1, 2, 3, 4, 5, or at least 10.

15. The lighting device (10) according to claim 13 or 14, wherein all illumination modules (1) are arranged two-dimensionally within a plane, wherein the main emission direction (x) of the individual illumination modules (1) is the same.

## Revendications

1. Module d'éclairage (1) destiné à émettre de la lumière dirigée parallèlement dans une direction d'émission principale (x), le module d'éclairage comprenant
- un réflecteur (2) avec un foyer (F) situé sur sa face avant,
- au moins une source de lumière LED (3) disposée sensiblement au foyer (F) du réflecteur (2) pour rayonner de la lumière dans le réflecteur (2),
- et un dissipateur thermique (4) disposé sur le côté arrière du réflecteur (2),
dans lequel la source de lumière LED (3) est orientée à l'opposé de la direction d'émission principale (x), dans lequel le réflecteur (2) est configuré pour diriger la lumière rayonnée dans le réflecteur (2) par la au moins une source de lumière LED (3) en parallèle et émettre ladite lumière dans la direction de la direction d'émission principale (x), dans lequel la au moins une source de lumière LED (3) est maintenue au moyen d'au moins une bande de connexion (5) s'étendant du dissipateur thermique (4) à la source de lumière LED (3), l'au moins une barrette de connexion (5) étant conçue pour conduire la chaleur de l'au moins une source lumineuse LED (3) dans le dissipateur thermique (4), et l'au moins une barrette de connexion (5), qui se compose de préférence au moins partiellement de métal, contacte thermiquement l'au moins une source lumineuse LED (3) et le dissipateur thermique (4), l'au moins une barrette de connexion (5) comprenant en outre des moyens pour contacter électriquement l'au moins une source lumineuse LED (3), dans lequel la face avant du réflecteur (2) est recouverte d'un verre de protection transparent (6) et d'un boîtier (8), dans lequel la au moins une source de lumière LED (3) est enfermée entre le réflecteur (2), le boîtier (8) et le verre de protection (6), **caractérisé en ce que** le réflecteur (2) est délimité par des faces latérales (2a) orientées parallèlement à la direction d'émission principale (x) et le verre de protection (6) s'étend jusqu'aux faces latérales (2a), les faces latérales (2a) définissant en outre les dimensions géométriques du module d'éclairage perpendiculairement à la direction d'émission principale (x), la forme géométrique du module d'éclairage (1) étant choisie de telle sorte qu'un agencement de modules d'éclairage (1) à l'intérieur d'un plan, par complémentarité de forme et de surface, pouvant être étendu de manière quelconque, est réalisable grâce à un agencement planaire, côte à côte et/ou les uns au-dessus des autres, de modules d'éclairage individuels (1) présentant la même forme géométrique.

2. Module d'éclairage (1) selon la revendication 1, dans lequel l'au moins une bande de liaison (5) se présente sous la forme d'une bande de liaison (6). tube métallique avec un liquide de refroidissement logé dans le tube métallique.

3. Module d'éclairage (1) selon la revendication 1 ou 2, dans lequel le module d'émission de lumière (1) présente au moins deux bandes de liaison, de préférence exactement trois bandes de liaison, qui s'étendent à travers le réflecteur (2) vers la au moins une source de lumière LED (3), dans lequel l'angle que des bandes de liaison voisines forment les unes par rapport aux autres dans un plan imaginaire normal à la direction de rayonnement principale (x) est le même pour toutes les bandes de liaison (5).

4. Module d'éclairage (1) selon l'une des revendications précédentes, dans lequel le moyen de mise en contact électrique de la au moins une source de lumière LED (3) est formé par la bande de connexion (5) elle-même, en ce qu'au moins un conducteur électrique métallique le long de la bande de connexion (5) est formé comme partie de la bande de connexion (5), ou dans lequel le moyen de mise en contact électrique de la au moins une source de lumière LED (3) est formé par au moins un conducteur électrique séparé guidé le long de la bande de connexion (5).

5. Module d'éclairage (1) selon l'une des revendications précédentes, dans lequel le dissipateur thermique, le réflecteur (2), l'au moins une bande de connexion (5) et l'au moins une source de lumière LED (3) forment une unité structurelle.

6. Module d'éclairage (1) selon l'une des revendications précédentes, dans lequel le verre de protection (6) ainsi que le réflecteur (2) sont scellés l'un à l'autre, et la au moins une bande de liaison (5) ainsi que le réflecteur (2) sont scellés l'un à l'autre.

7. Module d'éclairage (1) selon l'une des revendications précédentes, dans lequel la au moins une source lumineuse LED (3) est reliée rigidement au dissipateur thermique (4) par l'intermédiaire de la au moins une bande de liaison (5), dans lequel le réflecteur (2) est déplaçable le long d'une section de la bande de liaison (5) orientée dans la direction principale de rayonnement (x) par rapport à la au moins une source lumineuse LED (3), étant prévu en particulier que, pour déplacer le réflecteur (2) par rapport à la au moins une source de lumière LED (3), le réflecteur (2) s'engage sur le dissipateur thermique (4) au moyen d'une vis de réglage (7), au moyen de laquelle le réflecteur (2) peut être déplacé dans la direction de rayonnement principale (x).

8. Module d'éclairage (1) selon l'une des revendications précédentes, dans lequel le rapport entre la diagonale maximale de la surface d'émission de lumière de la LED et la diagonale maximale du réflecteur est d'au plus 1:20, de préférence d'au plus 1:40.

9. Module d'éclairage (1) de lumière (1) selon l'une quelconque des revendications précédentes, dans lequel la surface du réflecteur et le flux lumineux de la diode électroluminescente sont choisis de manière à ce que, au voisinage de la face avant du réflecteur (2) dans un plan normal à la direction principale de rayonnement (x), l'éclairement soit compris entre 50 000 et 150 000 lx.

10. Module d'éclairage (1) selon l'une des revendications précédentes, dans lequel un système optique primaire (9), notamment une lentille et/ou une tige de mélange ou un réflecteur (2), est fixé à la au moins une source de lumière LED (3), au moyen duquel la distribution de la lumière émise par la au moins une source de lumière LED (3) est modifiée.

11. Module d'éclairage (1) selon l'une des revendications précédentes, dans lequel il est prévu une pluralité de sources de lumière LED (3) qui sont formées en une source de lumière phosphorescente distante commune (12), en ce qu'un élément phosphorescent distant commun (11) est disposé en aval des sources de lumière LED (3), lequel élément phosphorescent distant (11) est disposé pour convertir la lumière émise par les sources de lumière LED (3), dans lequel les sources lumineuses à DEL (3) sont disposées pour rayonner de la lumière dans l'élément luminescent éloigné (11), dans lequel il est prévu en particulier que les sources lumineuses à DEL (3) sont disposées sur un premier support (13), et dans lequel l'élément luminescent éloigné (11) est disposé sur un second support (14), et dans lequel des moyens de retenue (15) sont prévus qui sont disposés pour la connexion détachable du premier (13) et du second support (14).

12. Module d'éclairage (1) selon la revendication 11, dans lequel l'optique primaire (9) est reliée de manière fixe au second support (14).

13. Dispositif d'éclairage (10), en particulier projecteur de film, destiné à émettre de la lumière dirigée parallèlement, comprenant un certain nombre de modules d'éclairage (1) selon l'une des revendications précédentes, dans lequel des modules d'éclairage (1) adjacents se rejoignent par complémentarité de forme.

14. Dispositif d'éclairage (10) selon la revendication 13, dans lequel les modules lumineux (1) sont disposés sous la forme d'une matrice, la matrice comprenant au moins n lignes et au moins m colonnes, oùn et m sont des nombres naturels et sont au moins 1, 2, 3, 4, 5, ou au moins

15. Dispositif d'éclairage (10) selon la revendication 13 ou 14, dans lequel tous les modules lumineux (1) sont disposés de manière aréolaire dans un plan, dans lequel la direction de rayonnement principale (x) des modules lumineux individuels (1) coïncide.
